# EUROPÄISCHE PATENTSCHRIFT

(11) **EP 1 436 821 B1**
(45) Veröffentlichungstag und Bekanntmachung des Hinweises auf die Patenterteilung: **24.05.2006**
(21) Anmeldenummer: 02777311.8
(22) Anmeldetag: 15.10.2002
(51) Int. Cl.: H01H 25/04, H01H 23/00

(54) **MEHRWEGE-SCHALTERANORDNUNG, SOWIE SCHALTERBAUSTEIN**
MULTIPLE WAY SWITCH ASSEMBLY AND SWITCH MODULE
SYSTEME DE COMMUTATEUR A PLUSIEURS VOIES ET MODULE DE COMMUTATION

(30) Priorität: 18.10.2001 DE 10151603
(43) Veröffentlichungstag der Anmeldung: 14.07.2004
(73) Patentinhaber: Leopold Kostal GmbH & Co. KG, 58507 Lüdenscheid (DE)
(72) Erfinder: MENCHE, Edgar, 58511 Lüdenscheid (DE)
(86) Internationale Anmeldenummer: PCT/EP2002/011499
(87) Internationale Veröffentlichungsnummer: WO 2003/036674

(56) Entgegenhaltungen:
- EP-A- 1 063 664
- EP-A- 1 126 483
- DE-A- 19 517 538
- US-A- 4 181 827
- US-A- 5 719 361

## Beschreibung

Die vorliegende Erfindung betrifft einen Schalterbaustein, vorzugsweise zur Verwendung in einer Mehrwege-Schalteranordnung, sowie eine Mehrwege-Schalteranordnung, die zumindest zwei der erfindungsgemäßen Schalterbausteine enthält.

In vielen Anwendungsgebieten, insbesondere im Kraftfahrzeugbau, werden zur Betätigung von beweglichen Bauteilen Mehrwege-Schalteranordnungen mit einem multifunktionalen, beispielsweise kappenförmig ausgebildeten Bedienelement eingesetzt, welches in mehrere Betätigungsrichtungen bewegbar ist. Vorzugsweise ist zur Erleichterung der Bedienung jeder Bewegungsrichtung des Bauteils eine sinngemäße Betätigungsrichtung des Bedienelementes zugeordnet.

Derartige Schalteranordnungen werden entweder in Form von Zweiwege-Schalteranordnungen mit zwei einander entgegengesetzten Betätigungsrichtungen des Bedienelementes, beispielsweise für die Auf- und Abbewegung eines Fensters, oder in Form von Vierwege-Schalteranordnungen mit kreuzförmig zueinander ausgerichteten, jeweils paarweise entgegengesetzten Betätigungsrichtungen, beispielsweise für die XY-Verstellung eines Spiegels oder für die Ausrichtung eines Fahrzeugsitzes, eingesetzt.

Durch die DE 198 44 335 C1 ist eine Mehrwege-Schalteranordnung mit einer einem Grundkörper zugeordneten Domschaltmatte bekannt geworden. Dabei werden die Schaltelemente der Domschaltmatte durch ein gemeinsames, mit dem über mehrere Achsen kippbar gelagerten Bedienelement verbundenes Betätigungselement bei deren Verstellung beeinflußt.

Weiterhin ist durch die EP 0 632 475 A1 eine Mehrwege-Schalteranordnung bekannt geworden, bei der vier stößelartig ausgeführte, in einem Grundkörper konzentrisch angeordnete und verschiebbar gehaltene Ansteuerelemente durch ein gemeinsames, von einem zentral angeordneten, kippbar gelagerten Bedienelement bewegbares Betätigungselement verstellbar sind. Die Ansteuerelemente wirken dabei auf Schaltelemente einer dem Grundkörper zugeordneten Domschaltmatte.

Des weiteren ist in der DE 195 17 538 A1 eine als Vierwege-Kippschalter ausgestaltete Mehrwege-Schalteranordnung offenbart. Bei dieser vorbekannten Schalteranordnung werden vier hebelartige, in einem Grundkörper schwenkbar gelagerte, mit den Schaltelementen einer Domschaltmatte kooperierende Ansteuerelemente durch ein gemeinsames Betätigungselement angesteuert, welches durch ein über mehrere Achsen kippbar gelagertes Bedienelement betätigt wird.

Nachteilig bei diesen vorbekannten Schalteranordnungen ist die Verwendung einer vergleichsweise großen Anzahl von teilweise kompliziert herzustellenden Einzelteilen, welche speziell auf den jeweiligen Anwendungsfall abgestimmt sein müssen und welche nur relativ aufwendig zu montieren sind.

Darüber hinaus besteht bei all den vorstehend erwähnten Ausführungsformen einer Mehrwege-Schalteranordnung das Problem, daß der Aufbau nicht modular ausgeführt und damit der Platzbedarf immer auf die maximale, durch die Funktionalität bestimmte Schalterausgestaltung abzustimmen ist.

Außerdem ist durch die US-PS 5 719 361 ein Schalterbaustein mit einer in einem Grundkörper angeordneten Domschaltmatte bekannt geworden, wobei an dem Grundkörper zwei der Domschaltmatte zugeordnete, gegenläufig bewegbare Ansteuerelemente vorhanden sind, die durch ein in entgegengesetzte Richtungen bewegbares Bedienelement wechselweise ansteuerbar sind. Ein solcher Schaltbaustein ist nicht ohne weiteres durch einen zumindest nahezu identischen Schaltbaustein zu ergänzen, um eine Vierwege-Schalteranordnung zu realisieren.

Schließlich sind in der EP 1 063 664 A1 beziehungsweise in der EP 1 126 483 A1 Schaltbausteine offenbart, von denen sich der Gegenstand der Ansprüche 1 beziehungsweise 5 dadurch unterscheidet, daß der Schaltbaustein nur zwei Ansteuerelemente aufweist. Problematisch bei einem solchen Schaltbaustein ist der recht komplexe, immer auf die maximale Funktionalität ausgerichtete Aufbau desselben.

Aufgabe der vorliegenden Erfindung ist die Schaffung eines einfach herzustellenden Schalterbausteins, welcher als vorgefertigte Baugruppe vorteilhaft in einer Mehrwege-Schalteranordnung einsetzbar ist.

Diese Aufgabe wird jeweils durch die im Patentanspruch 1 und die im Patentanspruch 5 angegebenen Merkmale gelöst.

Die nachfolgend beschriebene Mehrwege-Schalteranordnung enthält zumindest zwei erfindungsgemäß aufgebaute Schalterbausteine, welche jeweils durch ein in entgegengesetzte Richtungen bewegbares Betätigungselement betätigbar sind. Einzeln für sich genommen bilden die Schalterbausteine jeweils eine Zweiwege-Baugruppe für eine Zweiwege-Schalteranordnung. Andererseits sind die Schalterbausteine jedoch auch so ausgestaltet, daß die Kombination von zwei gleichartigen, vorzugsweise komplementär zueinander ausgestalteten Schalterbausteinen eine Vierwege-Baugruppe für eine Vierwege-Schalteranordnung ausbildet, wobei diese durch ein gemeinsames Betätigungselement betätigbar ist, welches vorzugsweise in vier kreuzweise zueinander ausgerichtete Richtungen bewegbar ist.

Die Schalterbausteine weisen jeweils zumindest zwei, vorzugsweise hebelartig ausgestaltete, einander durch das gemeinsame Betätigungselement paarweise zugeordnete Ansteuerelemente auf, die in einer antiparallelen Anordnung (siehe z. B. Figur 1) auf einem gemeinsamen Grundkörper angeordnet sind. Das Betätigungselement ist in entgegengesetzte Richtungen verstellbar, wobei die Richtungen einen Winkel (vorzugsweise 90°) mit der Längserstreckung der Ansteuerhebel einschließen. An das Betätigungselement ist ein zugeordnetes Bedienelement (beispielsweise ein Bedienknopf oder eine Taste) gekoppelt; vorzugsweise ist das Bedienelement starr mit dem Betätigungselement verbunden.

Den Ansteuerelementen ist weiterhin jeweils zumindest ein Schaltelement zugeordnet, welches im Schalterbaustein enthalten sein kann oder auch von diesem losgelöst, an einem anderen Teil der den Schalterbaustein enthaltenden Schalteranordnung, befestigt sein kann.

Die Schaltelemente können verschiedenartig ausgebildet sein, beispielsweise in Form von elastischen Kontaktelementen - entsprechend den elastischen Kontaktelementen einer Domschaltmatte - , die mit zugeordneten, beispielsweise auf einer Leiterplatte aufgebrachten Gegen-Kontakten zusammenwirken, als vorgefertigte Mikroschalter, Feder-Schaltkontakte oder aber auch als berührungslos arbeitende Schaltelemente wie z. B. Lichtschranken, Hall-Elemente oder dergleichen (wobei ggf. ein zusätzliches (elastisches) Element zur Erzeugung der Haptik und/oder der für die Rückstellung notwendigen Kraftkomponente erforderlich ist).

Die vielfältige Anwendbarkeit des Schalterbausteins wird durch die besondere Ausgestaltung und Anordnung der Ansteuerelemente und des Grundkörpers ermöglicht: neben der Verwendung als Schalterbaustein einer Zweiwege-Schalteranordnung mit gegenläufiger Betätigungsrichtung des Betätigungselementes ist, wie bereits erwähnt, in Kombination mit einem zweiten gleichartigen Baustein auch die Verwendung in einer Vierwege-Schalteranordnung mit vier kreuzweise angeordneten Betätigungsrichtungen des Betätigungselementes möglich. Für besondere Anwendungsfälle ist es auch möglich, den Schalterbaustein so auszugestalten, daß eine von den senkrechten Ausrichtung der paarweise einander entgegengesetzten Betätigungsrichtungen abweichende Ausrichtung realisiert wird.

Vorzugsweise wird der Schalterbaustein mit Hilfe einer Spritzgießtechnik aus einem oder aus mehreren, insbesondere aus zwei, unterschiedlichen Kunststoffmaterialien hergestellt.

In einer besonders vorteilhaften Ausführungsform der Erfindung sind die Ansteuerelemente als schwenkbewegliche Hebel über eine Achsverbindung mit dem Grundkörper verbunden.

Bei dieser Ausführungsform der gelenkigen Verbindung ist es weiterhin günstig, Ansteuerelemente und Grundkörper mit der Mehrkomponenten-Spritzgießtechnik in ein und demselben Spritzgießwerkzeug herzustellen, wobei die Ansteuerelemente quasi in an dem Grundkörper angeformte Lageraufnahmen eingespritzt werden. Durch eine geeignete Auswahl der Kunststoffmaterialien, insbesondere im Hinblick auf die relative Schrumpfung der einzelnen Materialien beim Aushärten, bleibt die an das Ansteuerelement angeformte Achse in der zugeordneten Lageraufnahme nahezu spielfrei drehbeweglich. Darüber hinaus ist es auch möglich, weitere bewegliche Teile (insbesondere ein hebelartiges Betätigungselement) durch die Mehrkomponenten-Spritzgießtechnik mit in den Schalterbaustein einzubringen. Dadurch können Montagearbeiten zumindest weitgehend entfallen.

Der erfindungsgemäße Schalterbaustein, sowie eine Mehrwege-Schalteranordnung mit zwei Schalterbausteinen wird im Folgenden anhand von schematisch dargestellten Ausführungsbeispielen näher erläutert.

Es zeigen
**Figur 1a** einen ersten Schalterbaustein **1,**
**Figur 1b** einen zum ersten Schalterbaustein **1** komplementären, nahezu identischen zweiten Schalterbaustein **1',**
**Figur 1c** den ersten und den zweiten Schalterbaustein **1,1'** zu einer Vierwege-Baugruppe **B** kombiniert,
**Figur 1d** eine Aufsicht einer alternativen Ausführungsform eines Schalterbausteines (1,1') mit zwei schieberartigen Ansteuerelementen 1b,
**Figur 2** eine Vierwege-Schalteranordnung **S** mit einem darüberliegenden Betätigungselement **2** und mit Schaltelementen **3a**, 3a',
**Figur 3** eine alternative Ausführungsform einer Vierwege-Schalteranordnung **S** mit zwei erfindungsgemäßen, komplementären Schalterbausteinen **1,1'.** Figur 3a zeigt eine auseinandergezogene Darstellung, Figur 3b eine Darstellung der zusammengesetzten Vierwege-Schalteranordnung **S**.

In **Figur 1** ist ein einzelner Schalterbaustein **1** dargestellt. Der einstückige Grundkörper **1a** läßt sich gedanklich in drei Bereiche unterteilen: ein erster und ein zweiter Bereich **I, II,** welcher jeweils unmittelbar bei dem jeweiligen Ansteuerelement **1b** angeordnet ist und ein diese beiden Bereiche überbrückender Verbindungsbereich **III** des Grundkörpers **1a.**

Die bei den Ansteuerelementen **1b** gelegenen Bereiche **I,II** nehmen gelenkige Verbindungen **1c** auf, sowie - vorzugsweise - Aufnahmen **1d** oder Fixierteile für die Schaltelemente. Die äussere Kontur des Grundkörpers **1a** folgt in diesen Bereichen vorzugsweise im wesentlichen der Projektion des jeweiligen Ansteuerelementes **1b** auf den Grundkörper **1a**.

Die gelenkige Verbindung **1c** ist in dem dargestellten Ausführungsbeispiel als eine Achsverbindung ausgebildet. Am Grundkörper **1a** befinden sich hierzu angeformte Lageraufnahmen für die Ansteuerelemente **1b.** Eine alternative Ausführungsform der gelenkigen Verbindung wäre beispielsweise ein Filmscharnier. Bei einer solchen Ausgestaltung ist es zweckmäßig, die Ansteuerelemente **1b** vorzugsweise einstückig mit dem Grundkörper **1a** zu verbinden.

In dem dargestellten Ausführungsbeispiel sind Aufnahmen **1d** für Schaltelemente vorgesehen, wobei die Schaltelemente als elastisch bewegliche Kontaktelemente ausgestaltet sind. Es kann dabei vorgesehen sein, daß die Schaltelemente Teil des Schalterbausteins sind.

Die Verbindung der Bereiche **I** und **II** ist in dem dargestellten Ausführungsbeispiel durch zwei Stege **1i** hergestellt, es ist jedoch alternativ ebenfalls eine plattenförmige Verbindung denkbar.

Die beiden Ansteuerelemente **1b** eines (einzelnen) Schalterbausteines **1** können in einer Zweiwege-Schalteranordnung beispielsweise mit einem T-förmig ausgebildeten, schwenkbeweglich gelagerten Betätigungselement in Wirkverbindung gebracht werden und eine Baugruppe für eine Zweiwege-Schalteranordnung bilden. In Figur 1a sind die einander entgegengesetzten Betätigungsrichtungen **BR** des (an dieser Stelle nicht dargestellten) Betätigungs- bzw. Bedienelementes als gestrichelter Doppelpfeil angedeutet.

Die Möglichkeit den Schalterbausteins **1** mit einem zweiten gleichartigen Schalterbaustein **1'**, welcher im Verbindungsbereich **III** in Anlage mit dem Grundkörper **1** a gebracht wird, zu kombinieren, ist in 1c illustriert.

In **Figur 1b** ist ein zweiter, nahezu identischer Schalterbaustein **1'** dargestellt. Die einander entgegengesetzten Betätigungsrichtungen **BR'** des (an dieser Stelle nicht dargestellten) Betätigungs- bzw. Bedienelementes sind als gestrichelter Doppelpfeil angedeutet.

Beide Schalterbausteine **1,1'** sind geometrisch so ausgestaltet, daß sie einen Symmetriepunkt **P** aufweisen, bezüglich dessen sie - in Aufsicht auf den jeweiligen Grundkörper betrachtet - im wesentlichen punktsymmetrisch sind.

Die Ausgestaltung der Schalterbausteine **1,1'** ist dabei so ausgelegt, daß der erste Schalterbaustein **1** kombiniert mit dem um etwa 90° verdrehten, zweiten Schalterbaustein **1'** eine kompakte Vierwege-Baugruppe **B** für eine Vierwege-Schalteranordnung ausbildet. **Figur 1c** zeigt die zu einer Vierwege-Baugruppe kombiniertem Schalterbausteine (die zugeordneten, kreuzweise zueinander angeordneten Betätigungsrichtungen **BR, BR'** des Betätigungselementes sind als punktierte Doppelpfeile eingezeichnet).

Vorzugsweise ist die so gebildete Vierwege-Baugruppe **B** im wesentlichen quadratisch ausgebildet, wobei die vier Ansteuerelemente (**1b,1b'**) entlang eines vorgegebenen Drehsinns ausgerichtet sind.

Die beiden in den **Figuren 1a, 1b** dargestellten Schalterbausteine **1,1'** unterscheiden sich lediglich in der Ausgestaltung des jeweiligen Grundkörpers **1a,1a'** in dem jeweiligen Verbindungsbereich **III.** Diese sind vorzugsweise in der Weise zueinander komplementär ausgestaltet, daß die Kombination der Schalterbausteine **1,1'** eine ebene Baugruppe ergibt, wobei die Ansteuerflächen **1g,1g'** der Betätigungselemente **1b,1b'** im wesentlichen in einer Ebene und die Grundflächen der Grundkörper **1a,1a'** im wesentlichen in einer (anderen) Ebene liegen.

Zu diesem Zweck ist Grundkörper **1a'** im Verbindungsbereich **III** des Schalter bausteines **1'** eben gehalten, während der Grundkörper **1a** im Verbindungsbereich **III** des Schalterbausteines **1** gerade einen Versatz entsprechend der Dicke des Grundkörpers **1a'** im Verbindungsbereich **III** aufweist. Zur passgenauen Kombination der beiden Schalterbausteine sind an den Verbindungsstegen **1i,** des Grundkörpers **1a** zusätzlich Paßleisten **1k** angeformt.

Die oben beschriebene Ausbildung des Schalterbausteines 1 mit hebelartigen Ansteuerelementen **1b** stellt im übrigen keineswegs die einzig mögliche Ausführungsform dar: eine mögliche alternative Ausführung des Schalterbausteines **1** ist in Auf- bzw. Seitenansicht in **Figur 1d** dargestellt. Diese Ausführungsform nutzt als Ansteuerelemente **1b** Schieber aus, welche auf einem im Wesentlichen plattenförmig ausgebildeten Grundkörper **1a** axial verschieblich angeordnet und mit ihrer Längserstreckung parallel zueinander ausgerichtet sind, wobei die Schieber wechselweise auf bezüglich der Betätigungsrichtung horizontal angeordnete Schaltelemente **3a** einwirken. Die Schaltelemente **3a** sind in diesem Ausführungsbeispiel durch die Kontaktelemente einer Domschaltmatte realisiert und auf senkrecht nach oben abgewinkelten Fortsätzen **1l** des Grundkörpers **1a** angeordnet. Erkennbar ist der bewegliche (Schalt-) kontakt **3d** (insbesondere eine Kontaktpille), welche durch einen, insbesondere aus Silikon hergestellten, konusförmigen, elastischen Hohlkörper **3e** gehaltert ist. Durch Druck (siehe Pfeile) auf den Schaltkontakt, wird dieselbe mit an den Fortsätzen **1l** vorhanden (in der Darstellung jedoch nicht sichtbaren) Festkontakten in Wirkverbindung gebracht. Die schieberartigen Ansteuerelemente **1b** werden (entsprechend der zuvor beschriebenen Ausführungsform) durch ein in zwei entgegengesetzte Betätigungsrichtungen bewegbares Betätigungselement **2** (in Figur 1d nicht dargestellt) angesteuert, wobei die Betätigungsrichtungen wiederum vorzugsweise senkrecht zur Längserstreckung der Schieber stehen. Das Betätigungselement kann insbesondere als ein verschwenkbarer Hebel ausgelegt sein, wobei die Schwenkachse des Hebels parallel zur Längserstreckung der Schieber verläuft. Die Schieber weisen jeweils eine als Ansteuerschräge ausgestaltete Ansteuerfläche **1g** auf, wobei die Ansteuerschrägen der jeweiligen Schieber einander gegenüberliegen. Dadurch kann das Betätigungselement die Schieber - und dadurch die Schaltelemente - durch einen vertikal auf die Ansteuerschrägen wirkenden Druck wechselweise in horizontaler Richtung (d.h. parallel zur Oberfläche des Grundkörpers) betätigen.

In **Figur 2** ist eine zusammengesetzte Vierwege-Schalteranordnung S mit Schalterbausteinen **1,1'** entsprechend der Ausführungsform gemäß den Figuren 1a-c und mit einer möglichen Ausgestaltung des Betätigungselementes **2** dargestellt. Das Betätigungselement **2** ist nach Art einer kardanischen Aufhängung über zwei senkrecht aufeinanderstehende Achsen verschwenkbar gelagert.

Bei der dargestellten Ausführungsform der Vierwege-Schalteranordnung **S** ist jedem Ansteuerelement **1b,1b'** ein einzelnes Schaltelement **3a,3a'** zugeordnet. Es besteht dabei die Möglichkeit, daß die Schaltelemente **3a,3a'** am Grundkörper **1a,a'** und/oder an dem jeweiligen Ansteuerelement **1b,b'** form- oder stoffschlüssig befestigt sind.

Es ist prinzipiell auch möglich, eine Vierwege-Schalteranordnung mit vollkommen identischen Schalterbausteinen aufzubauen. Sind die Schalterbausteine ähnlich zu den in Figur 1 und 2 Gezeigten ausgestaltet und wird aus Gründen der Standardisierung der Schalterbausteine auf die komplementäre Ausgestaltung des Zwischenbereiches **III** verzichtet, so liegen die Ansteuerflächen **1g,1g'** der Ansteuerelemente **1b,1b'** nicht mehr in einer Ebene, sondern sind entsprechend der Materialdicke des Zwischenbereiches **III** Höhen-versetzt. Um diesen Versatz der Ansteuerflächen **1g, 1g'** möglichst gering zu halten, kann die Materialstärke der Verbindungsbereiche **III** sehr dünn gehalten und/oder der Verbindungsbereich **III** elastisch ausgestaltet werden, so daß die Ansteuerelemente bzw. die Grundflächen der Grundkörper zumindest näherungsweise in einer Ebene liegen. Alternativ kann der Ausgleich des Versatzes durch eine entsprechende konstruktive Anpassung des Betätigungselementes **2** und/oder der Schaltelemente **3a,3a'** vorgenommen werden.

**Figur 3** zeigt ein weiteres Ausführungsbeispiel einer erfindungsgemäßen Vierwege-Schalteranordnung **S**, beinhaltend zwei zueinander komplementär ausgestaltete Schalterbausteine **1,1'**. Bei dieser Vierwege-Schalteranordnung **S** unterscheiden sich die beiden zueinander komplementären Schalterbausteine **1,1'** in an den Gesamtaufbau der Schalteranordnung angepassten, konstruktiven Details, die prinzipielle konstruktive Auslegung der Schalterbausteine ist jedoch gleich.

Die Schalterbausteine **1,1'** weisen wiederum jeweils zwei antiparallel auf dem jeweiligen Grundkörper **1a** bzw. **1a'** angeordnete und mit diesen gelenkig verbundene Ansteuerelemente **1b** bzw. **1b'** auf. Die gelenkigen Verbindungen **1c,1c'** werden vorzugsweise wiederum als Achsverbindungen ausgelegt, wobei die Ansteuerelemente **1b,1b'** vorteilhafterweise - wie bereits dargelegt - mit Hilfe einer Mehrkomponenten-Spritzgießtechnik (in demselben Werkzeug) quasi in den jeweiligen Grundkörper **1a,1a'** eingespritzt werden.

Weiterhin ist das über zwei senkrecht zueinander ausgerichtete Achsen verschwenkbare Betätigungselement **2** dargestellt. Am daran befestigten Führungszapfen **2c** kann ein Bedienelement (beispielsweise eine Bedienkappe) angebracht werden.

Das Betätigungselement **2** besteht hierbei aus zwei beweglich miteinander verbundenen, inneren und äußeren Steuerteilen **2a** und **2b**, welche ebenfalls vorzugsweise durch eine Mehrkomponenten-Spritzgießtechnik ineinander eingespritzt werden können. Das Betätigungselement **2** selbst wird über eine weitere Achsverbindung drehbeweglich im Schalterbaustein **1** gehaltert, so daß der Führungszapfen **2c** kardanisch aufgehängt ist. Auch diese Achsverbindung wird vorzugsweise in einer Mehrkomponenten-Spritzgießtechnik hergestellt, so daß eine Baugruppe bestehend aus Schalterbaustein **1** mit dem darin beweglich gelagerten Betätigungselement **2** entsteht.

Unterseitig an den Steuerteilen **2a** und **2c** befinden sich Steuernocken **2d, 2d'** (in der Darstellung **3a** ist allerdings nur einer von den vier Steuernocken sichtbar), wobei zwei auf dem inneren Steuerteil **2a** sich gegenüberliegend angeordnete Steuernocken **2d** mit den Ansteuerflächen **1g** der Ansteuerelemente **1b** und zwei auf dem äußeren Steuerteil **2b** sich gegenüberliegend angeordnete Steuernocken **2d'** mit den Ansteuerflächen **1g'** der Ansteuerelemente **1b'** zusammenwirken (siehe auch Figur 3b). Weiterhin ist in Figur 3a ein am Grundkörper **1a** angeformtes Befestigungselement **1f** erkennbar. Das Befestigungselement ist beispielsweise als Hülse ausgestaltet, in welche eine selbstschneidende Schraube eingedreht werden kann, wodurch die Vierwege-Schalteranordnung **S** beispielsweise an einer Unterlage fixiert wird.

Die Grundkörper **1a,1a'** der jeweiligen Schalterbausteine **1,1'** sind in dem Verbindungsbereich **III** nach Art des Nut - und Feder Prinzips derart komplementär zueinander ausgestaltet, daß die Ansteuerflächen **1g,1g'** der Ansteuerelemente **1b,1b'** im wesentlichen in einer Ebene und die Grundflächen der Grundkörper im wesentlichen in einer (anderen) Ebene liegen. Die "Nut-Feder"-artig ausgestalteten Passelemente sind in Figur 3a mit den Bezugszeichen **1e,1e'** versehen.

Die den Ansteuerelementen **1b, 1b'** zugeordneten Schaltelemente **3a, 3a'** sind vorzugsweise als elastische, in ein gemeinsames elastisches Formteil (z.B. aus Silikon) eingebettete Kontaktelemente ausgeführt (Schaltmatte). Jedes Kontaktelement besteht aus einem elastischen, näherungsweise konusförmigen Bereich, welcher einen elektrischen Kontakt beinhaltet, beispielsweise eine Karbonpille oder ein Kontakt aus einem elastischen, leitfähigen Verbundmaterial. Dieser elastisch bewegliche Kontakt kann durch das jeweilige Betätigungselement mit Druck beaufschlagt und dadurch mit zugeordneten - beispielsweise auf einer (hier nicht dargestellten) Leiterplatte angeordneten - Gegenkontakten in Wirkverbindung gebracht werden.

An der Schaltmatte 3 sind Rastmittel **3b** angeformt, die mit zugehörigen Gegen-Rastmitteln (Rastaufnahmen) **1h'** zusammenwirken, so daß der Schalterbaustein **1'** an vorgegebenen Positionen auf die Schaltmatte 3 aufgeklipst werden kann.

Weiterhin sind in Figur 3b Anschlagelemente **1j, 1j'** für die Ansteuerelemente **1b, 1b'** erkennbar. Die Anschlagelemente **1j, 1j'** sorgen dafür, daß bei Betätigung des einen auf einem Grundkörper **1a** angeordneten Ansteuerelementes **1b** das jeweils andere Ansteuerelement **1b** durch das jeweils zugeordnete (elastische) Schaltelement **3a** gegen den entsprechenden Anschlag **1j** gedrückt wird, wodurch ein Klappern des jeweils freigegebenen Ansteuerelementes **1b** verhindert wird.

Zusammen mit den inhärenten, mechanischen Eigenschaften eines elastischen, ein "Knackgefühl" erzeugenden Kontaktelementes kann durch geeignete Wahl der Hebelverhältnisse der Ansteuerelemente (z.B. Lage der Druckpunkte der Steuernocken **2d,d'** auf den hebelartigen Ansteuerelementen **1b,1b')** eine besonders vorteilhafte Haptik der erfindungsgemäßen Mehrwege-Schalteranordnung erzielt werden.

Weiterhin vorteilhaft bei dieser Vierwege-Schalteranordnung ist zudem die raumsparende Ausnutzung des verfügbaren Bauraums. Im Zentrum der Schalteranordnung **S** wird ein nutzbarer Freiraum erzeugt. In dem dargestellten Ausführungsbeispiel wird ein Fortsatz **2e** des Führungszapfens **2c** durch diesen Freiraum geführt. Der Fortsatz **2e** kann somit in einer (hier jedoch nicht dargestellten) vorzugsweise kreuzförmig ausgebildeten Kulissenführung geführt werden, so daß eine Bewegung des Betätigungselementes nur entlang vorgegebener Kulissenbahnen möglich ist.

Die Anordnung kann auch so ausgestaltet werden, daß der Fortsatz **2e** durch die Schaltmatte **3** bzw. eine zugeordnete Leiterplatte (nicht dargestellt) hindurch geführt wird, so daß auch der Bauraum unterhalb der Leiterplatte vorteilhaft genutzt werden kann (in Figur **3a** ist hierzu schematisch eine Öffnung **3c** in der Schaltmatte **3** dargestellt).

Es ist überdies denkbar dem Betätigungselement **2** weitere (Betätigungs-) Funktionen zuzuordnen, beispielsweise kann der mit dem Führungszapfen **2c** verbundene Fortsatz **2e** dreh- und/oder achsial beweglich im Steuerteil **2a** gelagert werden, so daß dieses eine zusätzliche Dreh- und/oder Tastfunktion ausführen kann. Dazu kann ein achsial beweglich gelagerte Fortsatz **2e** mit einem Tast-Schaltelement (z.B. ein Mikroschalter) in Wirkverbindung gebracht werden, das am inneren Steuerteil **2a** oder an der Leiterplatte befestigt ist. Entsprechend kann die Drehbewegung eines drehbeweglich gelagerten Fortsatzes **2e** durch ein am inneren Steuerteil **2c** befestigtes Drehpotentiometer in ein entsprechendes elektrisches Signal umgesetzt werden. Darüber hinaus besteht die Möglichkeit, für die Umsetzung der Dreh- und/oder Tastbewegung des Bedienelementes in ein entsprechendes elektrisches Signal berührungslos arbeitende Signalgeber und - dektoren (z.B. Magnet und Hall-Elemente) einzusetzen.

Desweiteren ist es auch möglich, den Freiraum für die Aufnahme von Beleuchtungselementen vorteilhaft zu nutzen, beispielsweise für Leuchtdioden oder dergleichen.

Dadurch kann der Schaltzustand der Schaltelemente **3a, 3a'** optisch über im Führungszapfen **2c** und **2e** befindliche lichtleitende Elemente (Lichtwellenleiter) zu Anzeigezwecken in das Bedienelement übertragen werden. Es ist auch möglich, das innere Steuerteil **2a** selbst als lichtleitendes Element auszubilden.

### Bezugszeichenliste

- 1,1': Schalterbaustein
- 1a,1a`: Grundkörper
- 1b,1b': Ansteuerlemente
- 1c,1c': gelenkige Verbindung
- 1d,1d': Aufnahmen
- 1e,1e': Nut-Feder-Elemente
- 1f: Befestigungselement
- 1g, 1g': Ansteuerflächen
- 1h: Lager-Aufnahme
- 1h': Gegen-Rastmittel
- 1i,1i': Stege
- 1j,1j': Anschlagmittel
- 1k: Paßleiste
- 1l: senkrecht abgewinkelter Fortsatz
- 2: Betätigungselement
- 2a: inneres Steuerteil
- 2b: äußeres Steuerteil
- 2c: Führungszapfen
- 2d,2d': Steuernocken
- 2e: Fortsatz
- 3: Schaltmatte
- 3a,a': Schaltelemente
- 3b: Rastmittel
- 3c: Öffnung
- 3d: Schaltkontakt
- 3e: elastischer Hohlkörper

- S: Vierwege-Schalterelement
- B: Vierwege-Baugruppe
- BR,BR': entgegengesetzte Betätigungsrichtungen des Betätigungs- bzw. Bedienelementes
- P: Symmetriepunkt
- I: erster Bereich des Grundkörpers
- II: zweiter Bereich des Grundkörpers
- III: dritter Bereich des Grundkörpers

## Patentansprüche

1. Schalterbaustein (1, 1') mit einem Grundkörper (1a, 1a') und nur zwei an demselben beweglich gelagerten, durch ein in entgegengesetzte Richtungen (BR) verstellbares Betätigungselement (2) einander paarweise zugeordneten und gegenläufig bewegbaren, hebelartigen Ansteuerelementen (1b, 1b'), welchen jeweils zumindest ein Schaltelement (3a, 3a') zugeordnet ist, wobei die Schaltelemente durch das Betätigungselement (2) wechselweise betätigbar sind, wobei die hebelartigen Ansteuerelemente (1b, 1b') antiparallel ausgerichtet und nebeneinander auf dem Grundkörper angeordnet sind und daß die entgegengesetzten Betätigungsrichtungen (BR) des Betätigungselementes (2) einen vorgegebenen Winkel mit der Längserstreckungsrichtung der hebelartigen Ansteuerelemente (1b, 1b') einschließen und daß die Ansteuerelemente (1b, 1b') durch eine Achsverbindung mit dem Grundkörper (1a, 1a') verbunden sind.

2. Schalterbaustein (1, 1') nach Anspruch1, wobei der vorgegebene Winkel 90° beträgt.

3. Schalterbaustein (1, 1') nach Anspruch 1, wobei die hebelartigen Ansteuerelemente (1b, 1b') durch eine Mehrkomponenten-Spritzgießtechnik dergestalt in den Grundkörper (1a, 1a') eingebracht sind, daß die Ansteuerelemente (1b, 1b') nach Aushärten des Spritzgießmaterials in dem Grundkörper (1a, 1a') drehbeweglich sind.

4. Mehrwege-Schalteranordnung (S), enthaltend zwei Schalterbausteine (1, 1') nach einem der Ansprüche 1 bis 3, wobei die Schaltelemente (3a, 3a') die elastischen Kontaktelemente (3a, 3a') einer Schaltmatte (3) sind.

5. Schalterbaustein (1, 1') mit einem Grundkörper (1a, 1a') und nur zwei an demselben beweglich gelagerten, durch ein in entgegengesetzte Richtungen (BR) verstellbares Betätigungselement (2) einander paarweise zugeordneten und gegenläufig bewegbaren Ansteuerelementen (1b, 1b'), welchen jeweils zumindest ein Schaltelement (3a, 3a') zugeordnet ist, wobei die Schaltelemente durch das Betätigungselement (2) wechselweise betätigbar sind, wobei die Ansteuerelemente (1b, 1b') als mit Ansteuerschrägen (1g, 1g') versehene, axial verschiebliche Schieber ausgebildet sind, welche auf die mit axialer Betätigungsrichtung angeordneten Schaltelemente (3a, 3a') einwirken und, daß die Ansteuerelemente (1b, 1b') auf dem Grundkörper (1a, 1a') antiparallel ausgerichtet und nebeneinander angeordnet sind und, daß die entgegengesetzten Betätigungsrichtungen (BR) des Betätigungselementes (2) einen vorgegebenen Winkel mit der Längserstreckungsrichtung der schieberartigen Ansteuerelemente (1b, 1b') einschließen.

6. Schalterbaustein (1, 1') nach Anspruch 5, wobei der vorgegebene Winkel 90° beträgt.

7. Schalterbaustein (1, 1') nach einem der Anspruch 5 oder 6, wobei die schieberartigen Ansteuerelemente (1b, 1b') durch eine Mehrkomponenten-Spritzgießtechnik dergestalt in den Grundkörper (1a, 1a') eingebracht sind, daß die Ansteuerelemente (1b, 1b') nach Aushärten des Spritzgießmaterials auf dem Grundkörper (1a, 1a') axial verschieblich sind.

8. Mehrwege-Schalteranordnung (S), enthaltend zwei Schalterbausteine (1, 1') nach einem der Ansprüche 5 bis 7, wobei die Schaltelemente (3a, 3a') die elastischen Kontaktelemente (3a, 3a') einer Schaltmatte (3) sind.

9. Mehrwege-Schalteranordnung (S), enthaltend zwei Schalterbausteine (1, 1') nach einem der Ansprüche 1 oder 5, welche jeweils einen Grundkörper (1a, 1a') und jeweils zwei durch ein Betätigungselement (2) einander als Paar zugeordnete, mit dem jeweiligen Grundkörper (1a, 1a') beweglich verbundene Ansteuerelemente (1b, 1b') aufweisen, wobei den Ansteuerelementen (1b, 1b') jeweils zumindest ein Schaltelement (3a, 3a') zugeordnet ist und wobei die Grundkörper (1a, 1a') und Ansteuerelemente (1b, 1b') in der Weise ausgebildet sind, daß die zwei mit einem Teil des jeweiligen Grundkörpers (1a, 1a') in Anlage gebrachten und ineinander verschachtelt angeordneten Schalterbausteine (1, 1') eine Baugruppe (B) bilden, wobei die jeweils paarweise einander zugeordneten Ansteuerelemente (1 b, 1b') so angeordnet und derart durch das Betätigungselement (2) betätigbar sind, daß die jeweils entgegen gesetzten Betätigungsrichtungen (BR) des einen Paares (1b) etwa senkrecht zu den Betätigungsrichtungen (BR') des anderen Paares (1b') stehen.

10. Mehrwege-Schalteranordnung (S), nach Anspruch 9, wobei die beiden Schalterbausteine (1, 1') zumindest nahezu identisch sind.

11. Mehrwege-Schalteranordnung (S) ach einem der Ansprüche 9 oder 10, wobei die Grundkörper (1a, 1a') und Ansteuerelemente (1b, 1b') der Schalterbausteine (1, 1'), so ausgebildet sind, daß die Kombination der Schalterbausteine (1, 1') eine im wesentlichen ebene Vierwege-Baugruppe (B) bildet, wobei die Ansteuerflächen (1g, 1g') der Ansteuerelemente (1b, 1b') im wesentlichen in einer Ebene und/oder die Grundflächen der Grundkörper (1a, 1a') im wesentlichen in einer anderen Ebene liegen.

12. Mehrwege-Schalteranordnung (S) nach Anspruch 11, wobei die Grundkörper (1a, 1a') der Schalterbausteine (1, 1') im Verbindungsbereich nach Art des Nut-und-Feder-Prinzips komplementär zueinander ausgebildet sind.

13. Mehrwege-Schalteranordnung (S) nach einem der Ansprüche 9 bis 12, wobei die Ansteuerelemente (1b, 1b') hebelartig ausgebildet und über eine gelenkige Verbindung (1c, 1c') auf dem jeweiligen Grundkörper (1a, 1a') schwenkbar angeordnet und antiparallel ausgerichtet sind, wobei sich die gelenkigen Verbindungen (1c, 1c') einerseits parallel und andererseits senkrecht zur Längserstreckung der Ansteuerelemente (1b, 1b') beabstanden, wodurch zwischen den beiden Ansteuerelementen (1b, 1b') eine entlang der Längserstreckung der Ansteuerelemente (1b, 1b') beidseitig durch diese begrenzte, im wesentlichen rechteckige Freifläche ausgebildet wird, und daß der Grundkörper (1a, 1a') aus einem ersten, die gelenkige Verbindung des ersten Ansteuerelementes (1b, 1b') aufnehmenden Bereich (1), einem zweiten, die gelenkige Verbindung des zweiten Ansteuerelementes aufnehmenden Bereich (II) und einem diese Bereiche überbrückenden Verbindungsbereich (III) besteht, welcher vollständig innerhalb der Freifläche liegt.

14. Mehrwege-Schalteranordnung (S) nach einem der Ansprüche 9 bis 13, wobei die Grundkörper (1a, 1a') so ausgebildet sind, daß die Grundkörper von zwei Schalterbausteinen (1, 1') lediglich im Verbindungsbereich (III) der Grundkörper (1a, 1a') zur Überlappung kommen.

15. Mehrwege-Schalteranordnung (S) nach einem der Ansprüche 9 bis 14, wobei die Grundkörper (1a, 1a') so ausgebildet sind, daß die zwei Schalterbausteine (1, 1') eine im wesentlichen quadratische Vierwege-Baugruppe (B) bilden, wobei die Schalterbausteine (1, 1') jeweils im wesentlichen punktsymmetrisch bezüglich eines Symmetriepunktes (P) ausgestaltet sind.

16. Mehrwege-Schalteranordnung (S) nach einem der Ansprüche 13 bis 15, wobei der erste Bereich (I) und/oder der zweite Bereich (II) des jeweiligen Grundkörpers (1, 1') die dem ersten und/oder dem zweiten Ansteuerelement (1b, 1b') zugeordneten Schaltelemente (3a, 3a') aufnimmt.

17. Mehrwege-Schalteranordnung (S) nach einem der Ansprüche 13 bis 16, wobei die äußere Kontur des ersten und des zweiten Bereiches (I, II) im wesentlichen der Projektion der jeweiligen Ansteuerelemente (1b, 1b') auf dem Grundkörper (1a, 1a') folgt.

18. Mehrwege-Schalteranordnung (S) nach einem der Ansprüche 13 bis 17, wobei die Grundkörper (1a, 1a') im jeweiligen Verbindungsbereich (III) als Verbindungsstege (1i, 1i') ausgebildet sind.

19. Mehrwege-Schalteranordnung (S) nach einem der Ansprüche 13 bis 18, wobei die Grundkörper (1a, 1a') im Verbindungsbereich (III) mit dünner Materialstärke ausgebildet sind.

20. Mehrwege-Schalteranordnung (S) nach einem der Ansprüche 9 bis 19, wobei die Schaltelemente (3a, 3a') die elastischen Kontaktelemente (3a, 3a') einer Schaltmatte (3) sind.

21. Mehrwege-Schalteranordung (S) nach Anspruch 20, **dadurch** wobei die Schaltelemente (3a, 3a') mit den freien Enden der Ansteuerelemente (1b, 1b') und/oder mit dem Grundkörper (1a, 1a') form- oder stoffschlüssig verbunden sind.

22. Mehrwege-Schalteranordnung (S) nach einem der Ansprüche 9 bis 19, wobei die Schaltelemente (3a, 3a') Mikroschalter sind.

23. Mehrwege-Schalteranordnung (S) nach einem der Ansprüche 9 bis 19, wobei die Schaltelemente (3a, 3a') Schaltfedern sind.

24. Mehrwege-Schalteranordnung (S) nach einem der Ansprüche 9 bis 23, wobei die Ansteuerelemente (1b, 1b') einstückig über ein scharnierartiges Gelenk mit dem jeweiligen Grundkörper (1a, 1a') verbunden sind.

25. Mehrwege-Schalteranordnung (S) nach einem der Ansprüche 9 bis 23, wobei die Ansteuerelemente (1b, 1b') über eine Achse mit dem jeweiligen Grundkörper (1a, 1a') verbunden sind.

26. Mehrwege-Schalteranordnung (S) nach Anspruch 25, wobei die Ansteuerelemente (1b, 1b') durch eine Mehrkomponenten-Spritzgießtechnik dergestalt in den jeweiligen Grundkörper (1a, 1a') eingebracht werden, daß die Ansteuerelemente (1b, b') nach Aushärten des Spritzgießmaterials in diesem drehbeweglich gelagert sind.

27. Mehrwege-Schalteranordnung (S) nach einem der Ansprüche 9 bis 26, wobei am jeweiligen Grundkörper (1a, 1a') den darauf angeordneten Ansteuerelementen (1b, 1b') zugeordnete Anschlagelemente (1j, 1j') vorhanden sind, welche dergestalt angeordnet und ausgebildet sind, daß bei Betätigung des einen Ansteuerelementes (1b, 1b') das jeweils andere Ansteuerelement (1b, 1b') durch das entsprechende Schaltelement (3a, 3a') gegen das zugeordnete Anschlagelement (1j, j') gedrückt werden.

28. Mehrwege-Schalteranordnung (S) nach einem der Ansprüche 9 bis 27, wobei das Betätigungselement (2) ein inneres Steuerteil (2a) enthält, welches durch zwei senkrecht zueinander ausgerichteten Drehachsen nach Art eines Kardangelenkes beweglich gelagert ist.

29. Mehrwege-Schalteranordnung (S) nach einem der Ansprüche 9 bis 28, wobei das innere Steuerteil (2a) durch eine Mehrkomponenten-Spritzgießtechnik dergestalt in ein äußeres Steuerteil (2b) eingebracht wird, daß das innere Steuerteil (2a) nach Aushärten des Spritzgießmaterials im äußeren Steuerteil (2b) drehbeweglich gelagert ist.

30. Mehrwege-Schalteranordnung (S) nach einem der Ansprüche 9 bis 29, wobei das Betätigungselement (2) in einem der Schalterbausteine (1, 1') drehbeweglich gelagert ist.

31. Mehrwege-Schalteranordnung (S) nach Anspruch 30, wobei das Betätigungselement (2) durch eine Mehrkomponenten-Spritzgießtechnik dergestalt in den Schalterbaustein (1, 1') eingebracht ist, daß das Betätigungselement (2a) nach Aushärten des Spritzgießmaterials im Schalterbaustein (1, 1') drehbeweglich gelagert ist.

32. Mehrwege-Schalteranordnung (S) nach einem der Ansprüche 20 bis 31, wobei an der Schaltmatte Rastmittel (3b) vorgesehen sind, welche mit zugeordneten Gegen-Rastmitteln (1h') an einem der Schalterbausteine (1, 1') kooperieren.

33. Mehrwege-Schalteranordnung (S) nach einem der Ansprüche 9 bis 32, wobei an dem inneren Steuerteil (2a) ein Fortsatz (2e) vorgesehen ist, welcher in einem Freiraum zwischen den Ansteuerelementen (1b, 1b') führbar ist.

34. Mehrwege-Schalteranordnung (S) nach Anspruch 33, wobei der Fortsatz (2e) in einer zugeordneten Kulissenführung entlang vorgegebener, kreuzförmig zueinander ausgerichteter Kulissenbahnen führbar ist.

35. Mehrwege-Schalteranordnung (S) nach Anspruch 34, wobei der Fortsatz (2e) zur Betätigung einer Tast- und/oder Drehfunktion axial und/oder drehbeweglich am inneren Steuerteil (2a) gelagert ist.

36. Mehrwege-Schalteranordnung (S) nach Anspruch 35, wobei an dem Fortsatz (2e) Signalgeber zur Umsetzung der axialen und/oder der Drehbewegung in elektrische und/oder optische Signale vorgesehen sind.

37. Mehrwege-Schalteranordnung (S) nach einem der Ansprüche 9 bis 36, wobei die Mehrwege-Schalteranordnung (S) Lichtquellen, insbesondere Leuchtdioden beinhaltet.

38. Mehrwege-Schalteranordnung (S) nach einem der Ansprüche 9 bis 37, wobei an dem inneren Betätigungsteil (2a) lichtleitende Elemente vorhanden sind.

39. Mehrwege-Schatteranordnung (S) nach Anspruch 38, wobei an das innere Betätigungsteil (2a) als lichtleitendes Element ausgelegt ist.

40. Mehrwege-Schalteranordnung (S) nach einem der Ansprüche 9 bis 39, wobei das Betätigungselement (2) und die Schalterbausteine (1, 1') durch eine Mehrkomponenten-Spritzgießtechnik in demselben Spritzgießwerkzeug erzeugt werden, wobei das Betätigungselement und die Ansteuerelemente nach Aushärten des Spritzgießmaterials beweglich in der Schalteranordnung gelagert sind.

## Claims

1. Control tile (1, 1') with a base element (1a, 1a') and only two lever-like trigger elements (1b, 1b') moveably supported on the same that are assigned pair-wise to each other and can be moved in opposite directions by means of an actuating component (2) that can be relocated in opposing directions (BR), with at least one switching constituent (3a, 3a') assigned to each of the lever-like trigger elements (1b, 1b'), the switching constituents being alternately operable by the actuating component (2); in which the lever-like trigger elements (1b, 1b') are aligned anti-parallel and arranged adjacent to each other on the base element, and the opposing directions of actuation (BR) of the actuating component (2) encompass a prescribed angle together with the longitudinal extension of the lever-like trigger elements (1b, 1b'), and the trigger elements (1b, 1b') are connected to the base element (1a, 1a') by means of an axial connection.

2. Control tile (1, 1') in accordance with Claim 1, in which the prescribed angle equals 90°.

3. Control tile (1, 1') in accordance with Claim 1, in which the lever-like trigger elements (1b, 1b') are incorporated in the base element (1a, 1a') by means of a multi-component injection moulding technique in such a manner that the trigger elements (1b, 1b') are pivoted once the injection moulding material has hardened in the base element (1a, 1a').

4. Multi-way switch arrangement (S) comprising two control tiles (1, 1') in accordance with any of Claims 1 to 3, in which the switching constituents (3a, 3a') are the elastic contact elements (3a, 3a') of a keypad (3).

5. Control tile (1, 1') with a base element (1a, 1a') and only two trigger elements (1b, 1b') moveably supported on the same that are assigned pair-wise to each other and can be moved in opposite directions by means of an actuating component (2) that can be relocated in opposing directions (BR), with at least one switching constituent (3a, 3a') assigned to each of the lever-like trigger elements (1b, 1b'), the switching constituents being alternately operable by the actuating component (2); in this, the trigger elements (1b, 1b') are designed as axially displaceable sliders that are provided with triggering slopes (1g, 1g') and act on the switching constituents (3a, 3a') arranged in the axial direction of actuation, and the trigger elements (1b, 1b') are aligned anti-parallel on the base element (1a, 1a') and arranged adjacent to each other, and the opposing directions of actuation (BR) of the actuating component (2) encompass a prescribed angle together with the longitudinal extension of the slider-like trigger elements (1b, 1b').

6. Control tile (1, 1') in accordance with Claim 5, in which the prescribed angle equals 90°.

7. Control tile (1, 1') in accordance with Claim 5 or Claim 6, in which the slider-like trigger elements (1b, 1b') are incorporated in the base element (1a, 1a') by means of a multi-component injection moulding technique in such a manner that the trigger elements (1b, 1b') are axially displaceable once the injection moulding material has hardened on the base element (1a, 1a').

8. Multi-way switch arrangement (S) comprising two control tiles (1, 1') in accordance with Claims 5 to 7, in which the switching constituents (3a, 3a') are the elastic contact elements (3a, 3a') of a keypad (3).

9. Multi-way switch arrangement (S) comprising two control tiles (1, 1') in accordance with Claim 1 or Claim 5, each of which has a base element (1a, 1a'), and each of which features two trigger elements (1b, 1b') moveably connected to the respective base element (1a, 1a') and assigned to each other as a pair by means of an actuating component (2); in this, at least one switching constituent (3a, 3a') is assigned to each of the trigger elements (1b, 1b') and the base elements (1a, 1a') and the trigger elements (1b, 1b') are designed in such a manner that the two control tiles (1, 1') arranged in a nested fashion to each other and contacting part of the respective base element (1a, 1a') form a module (B), with each pair of trigger elements (1b, 1b') assigned to each other arranged in such a manner and being operable by the actuating component (2) in such a way that the respective opposing directions of actuation (BR) of the one pair (1b) are roughly perpendicular to the directions of actuation (BR) of the other pair (1b').

10. Multi-way switch arrangement (S) in accordance with Claim 9, in which the two control tiles (1, 1') are at least almost identical.

11. Multi-way switch arrangement (S) in accordance with Claim 9 or Claim 10, in which the base elements (1a, 1a') and the trigger elements (1b, 1b') of the control tiles (1, 1') are fashioned in such a way that the combination of the control tiles (1, 1') forms an essentially flat four-way module (B), with the triggering slopes (1g, 1g') of the trigger elements (1b, 1b') lying essentially on one level and/or the base areas of the base elements (1 a, 1a') lying essentially on another level.

12. Multi-way switch arrangement (S) in accordance with Claim 11, in which the base elements (1a, 1a') of the control tiles (1, 1') in the connecting section are of a design complementary to each other in the fashion of a slot-and-key principle.

13. Multi-way switch arrangement (S) in accordance with any of Claims 9 to 12, in which the trigger elements (1b, 1b') are of a lever-like design and are aligned anti-parallel and arranged in a pivoting fashion on the respective base elements (1a, 1a') by means of a hinged connection (1c, 1c'), in which the hinged connections are spaced on the one hand (1c, 1c') parallel and on the other hand perpendicular to the longitudinal extension of the trigger elements (1b, 1b'), as a result of which an essentially rectangular free space is formed between the two trigger elements (1b, 1b') along the longitudinal extension of the trigger elements (1b, 1b') and bounded on both sides by the same, and the base element (1a, 1a') is made up of a first section (I) accommodating the hinged connection of the first trigger element (1b, 1b'), a second section (II) accommodating the hinged connection of the second trigger element (1b, 1 b'), and a connecting section (III) bridging over these sections and lying completely within the free space.

14. Multi-way switch arrangement (S) in accordance with any of Claims 9 to 13, in which the base elements (1a, 1a') are designed in such a manner that the base elements of two control tiles (1, 1') only overlap in the connecting section (III) of the base elements (1a, 1a').

15. Multi-way switch arrangement (S) in accordance with any of Claims 9 to 14, in which the base elements (1a, 1a') are designed in such a manner that the two control tiles (1, 1') form an essentially square four-way module (B), with each of the control tiles (1, 1') configured essentially centrically as regards a point of symmetry (P).

16. Multi-way switch arrangement (S) in accordance with any of Claims 13 to 15, in which the first section (I) and/or the second section (II) of the respective base element (1a, 1a') accommodates the switching constituents (3a, 3a') assigned to the first and/or to the second trigger element (1b, 1b').

17. Multi-way switch arrangement (S) in accordance with any of Claims 13 to 16, in which the outer contour of the first and the second section (I, II) basically follows the projection of the respective trigger elements (1b, 1b') on the base element (1a, 1a').

18. Multi-way switch arrangement (S) in accordance with any of Claims 13 to 17, in which the base elements (1a, 1a') in the respective connecting section (III) are designed as connecting fins (1i, 1i').

19. Multi-way switch arrangement (S) in accordance with any of Claims 13 to 18, in which the base elements (1a, 1a') are fashioned in the connecting section (III) with a fine material thickness.

20. Multi-way switch arrangement (S) in accordance with any of Claims 9 to 19, in which the switching constituents (3a, 3a') are the elastic contact elements (3a, 3a') of a keypad (3).

21. Multi-way switch arrangement (S) in accordance with Claim 20, in which the switching constituents (3a, 3a') are connected in a substance-to-substance or positive-fit fashion to the free ends of the trigger elements (1b, 1b') and/or to the base element (1a, 1a').

22. Multi-way switch arrangement (S) in accordance with any of Claims 9 to 19, in which the switching constituents (3a, 3a') are micro-switches.

23. Multi-way switch arrangement (S) in accordance with any of Claims 9 to 19, in which the switching constituents (3a, 3a') are switching springs.

24. Multi-way switch arrangement (S) in accordance with any of Claims 9 to 23, in which the trigger elements (1b, 1b') are connected to the respective base element (1a, 1a') as one piece by means of a hinge-like joint.

25. Multi-way switch arrangement (S) in accordance with any of Claims 9 to 23, in which the trigger elements (1b, 1b') are connected to the respective base element (1a, 1a') by means of a shaft.

26. Multi-way switch arrangement (S) in accordance with Claim 25, in which the trigger elements (1b, 1b') are incorporated into the respective base element (1a, 1a') by means of a multi-component injecting moulding technique in such a way that the trigger elements (1b, 1b') are pivoted in the same once the injection moulding material has hardened.

27. Multi-way switch arrangement (S) in accordance with any of Claims 9 to 26, in which limit stops (1j, 1j') assigned to the trigger elements (1b, 1b') arranged on the base element (1a, 1a') are provided which are arranged and fashioned in such a manner that, upon actuation of the one trigger element (1b, 1b'), the respective other trigger element (1b, 1b') is pressed by the relevant switching constituent (3a, 3a') against the limit stop (1j, 1j') assigned to it.

28. Multi-way switch arrangement (S) in accordance with any of Claims 9 to 27, in which the actuating component (2) contains an inner control part (2a) which is moveably supported by two rotary shafts aligned perpendicular to each other in the manner of a cardan joint.

29. Multi-way switch arrangement (S) in accordance with any of Claims 9 to 28, in which the inner control part (2a) is incorporated in an outer control part (2b) by means of a multi-component injection moulding technique in such a manner that the inner control part (2a) is supported in a rotational manner in the outer control part (2b) once the injection moulding material has hardened.

30. Multi-way switch arrangement (S) in accordance with any of Claims 9 to 29, in which the actuating component (2) is rotationally supported in one of the control tiles (1, 1').

31. Multi-way switch arrangement (S) in accordance with Claim 30, in which the actuating component (2) is incorporated in the control tile (1, 1') by means of a multi-component injection moulding technique in such a manner that the actuating component (2) is rotationally supported in the control tile (1, 1') once the injection moulding material has hardened.

32. Multi-way switch arrangement (S) in accordance with any of Claims 20 to 31, in which catch elements (3b) are provided on the keypad which cooperate with assigned mating catch elements (1b') on one of the control tiles (1, 1').

33. Multi-way switch arrangement (S) in accordance with any of Claims 9 to 32, in which an extension (2e) is provided on the inner control part (2a) which can be located in a free space between the trigger elements (1b, 1b').

34. Multi-way switch arrangement (S) in accordance with Claim 33, in which the extension (2e) can be located in a gate-type guidance along specified gate paths aligned crosswise to each other.

35. Multi-way switch arrangement (S) in accordance with Claim 34, in which the extension (2e) is supported axially and/or rotationally on the inner control part (2a) for the purpose of actuating a push-button and/or rotary function.

36. Multi-way switch arrangement (S) in accordance with Claim 35, in which transducers are provided on the extension (2e) for the purpose of converting the axial and/or rotary movement into electrical and/or optical signals.

37. Multi-way switch arrangement (S) in accordance with any of Claims 9 to 36, in which the multi-way switch arrangement (S) contains light sources, in particular light-emitting diodes.

38. Multi-way switch arrangement (S) in accordance with any of Claims 9 to 37, in which light-guiding elements are provided on the inner control part (2a).

39. Multi-way switch arrangement (S) in accordance with Claim 38, in which the inner control part (2a) is designed as a light guiding element.

40. Multi-way switch arrangement (S) in accordance with any of Claims 9 to 39, in which the actuating component (2) and the control tiles (1, 1') are generated in the same injection moulding die by means of a multi-component injection moulding technique, with the actuating component and the trigger elements being moveably supported in the switch arrangement (S) once the injection moulding material has hardened.

## Revendications

1. Module de commutation (1, 1') avec un corps de base (1a, 1a') et seulement deux éléments d'excitation (1b, 1b') en forme de leviers, montés, mobiles, sur celui-ci, associés l'un à l'autre, en couple, par un élément d'actionnement (2) déplaçable dans des directions opposées (BR), et mobiles en marche opposée, à chacun desquels est associé au moins un éléments de commutation (3a, 3a'), les éléments de commutation pouvant être actionnés alternativement par l'élément d'actionnement (2), les éléments d'excitation (1b, 1b') en forme de leviers étant orientés antiparallèlement et disposés l'un à côté de l'autre sur le corps de base et les directions d'actionnement opposées (BR) de l'élément d'actionnement (2) formant un angle prédéterminé par rapport à la direction longitudinale des éléments d'excitation (1b, 1b') en forme de leviers, et les éléments d'excitation (1b, 1b') étant reliés au corps de base (1a, 1a') par assemblage par des axes.

2. Module de commutation (1, 1') selon la revendication 1, l'angle prédéterminé étant de 90°.

3. Module de commutation (1, 1') selon la revendication 1, les éléments d'excitation (1b, 1b') en forme de leviers étant agencés dans le corps de base (1a, 1a') selon une technique de moulage par injection multi-composants de telle manière que les modules de commutation (1, 1') sont mobiles de manière rotative dans le corps de base (1a, 1a'), après durcissement.

4. Système de commutateur à plusieurs voies (S) comprenant deux modules de commutation (1, 1') selon l'une des revendications 1 à 3, les éléments de commutation (3a, 3a') étant les éléments de contact (3a, 3a') d'une nappe de commutation (3).

5. Module de commutation (1, 1') avec un corps de base (1a, 1a') et seulement deux éléments d'excitation (1b, 1b'), montés, mobiles, sur celui-ci, associés l'un à l'autre, en couple, par un élément d'actionnement (2) déplaçable dans des directions opposées (BR), et mobiles en marche opposée, à chacun desquels est associé au moins un éléments de commutation (3a, 3a'), les éléments de commutation pouvant être actionnés alternativement par un élément d'actionnement (2), les éléments d'excitation (1b, 1b') étant conçus en tant que poussoirs pourvus de chanfreins d'excitation (1g, 1g') et déplaçables dans le sens axial, lesquels agissent sur les éléments de commutation (3a, 3a') disposés dans la direction d'actionnement axiale, et les éléments d'excitation (1b, 1b') étant orientés antiparallèlement et disposés l'un à côté de l'autre sur le corps de base (1a, 1a'), et les directions d'actionnement opposées (BR) de l'élément d'actionnement (2) formant un angle prédéterminé par rapport à la direction longitudinale des éléments d'excitation (1b, 1b') genre poussoirs.

6. Module de commutation (1, 1') selon la revendication 5, l'angle prédéterminé étant de 90°.

7. Module de commutation (1, 1') selon la revendication 5 ou 6, les éléments d'excitation (1b, 1b') genre poussoirs étant agencés dans le corps de base (1a, 1a') selon une technique de moulage par injection multi-composants de manière telle que lesdits éléments d'excitation (1b, 1b') peuvent être déplacés dans le sens axial, sur le corps de base (1a, 1a'), après durcissement de la matière moulée par injection.

8. Système de commutateur à plusieurs voies (S) comprenant deux modules de commutation (1, 1') selon l'une des revendications 5 à 7, les éléments de commutation (3a, 3a') étant les éléments de contact élastiques (3a, 3a') d'une nappe de commutation (3)

9. Système de commutateur à plusieurs voies (S) comprenant deux modules de commutation (1, 1') selon l'une des revendications 1 ou 5, qui présentent chacun un corps de base (1a, 1a') et chacun deux éléments d'excitation (1b, 1b'), associés l'un à l'autre, en tant que couple, par un élément d'actionnement (2), et reliés, mobiles, au corps de base (1a, 1a') respectif, au moins élément de commutation (3a, 3a') étant associé à chacun des éléments d'excitation (1b, 1b'), et les corps de base (1a, 1a') et les éléments d'excitation (1b, 1b') étant conçus de telle manière que les deux module de commutation (1, 1'), mis en butée contre une partie du corps de base (1a, 1a') respectif et s'encastrant forment un sous-groupe (B), les éléments d'excitation (1b, 1b'), respectivement associés en couple, sont disposés de telle manière et peuvent activés par l'élément d'actionnement (2) de sorte que les directions d'actionnement opposées (BR) de l'un des couple (1b) soient approximativement perpendiculaires aux directions d'actionnement opposées (BR) de l'autre couple (1b').

10. Système de commutateur à plusieurs voies (S) selon la revendication 9, les deux modules de commutation (1, 1') étant au moins approximativement identiques.

11. Système de commutateur à plusieurs voies (S) selon l'une des revendications 9 ou 10, les corps de base (1a, 1a') et les éléments d'excitation (1b, 1b') des module de commutation (1, 1') étant conçus de telle manière que la combinaison des module de commutation (1, 1') forme un sous-groupe (B) à quatre voies, sensiblement plan, les surface d'excitation 1g, 1g') des éléments d'excitation (1b, 1b') étant situées sensiblement dans un plan et / ou les surfaces de base des corps de base (1a, 1a') étant situées sensiblement dans un autre plan.

12. Système de commutateur à plusieurs voies (S) selon la revendication 11, les corps de base (1a, 1a') des modules de commutation (1,1') étant conçus dans le genre du principe rainures et languettes se complétant mutuellement.

13. Système de commutateur à plusieurs voies (S) selon l'une des revendications 9 à 12, les éléments d'excitation (1b, 1b') étant conçus dans le genre de leviers et agencés, pivotants, sur le corps de base (1a, 1a') respectif, par l'intermédiaire d'une liaison articulée (1c, 1c'), et orientés antiparallèlement, les liaisons articulées (1c, 1c') étant disposées à intervalle, d'une part parallèlement et, d'autre part, perpendiculairement à la direction de la longueur des éléments d'excitation (1b, 1b'), ce par quoi, entre les deux éléments d'excitation (1b, 1b'), est formée une surface libre, sensiblement rectangulaire, limitée, des deux côtés, le long de la longueur des éléments d'excitation (1b, 1b'), par ceux-ci, et le corps de base (1a, 1a') consistant en une première section (I), qui accueille la liaison articulée du premier élément d'excitation (1b, 1b'), d'une deuxième section (II), qui accueille la liaison accueille la liaison articulée éléments d'excitation, et d'une section de jonction (III) formant un pont entre ces deux sections, laquelle est complètement située dans la surface libre.

14. Système de commutateur à plusieurs voies (S) selon l'une des revendications 9 à 13, les corps de base (1a, 1a') étant conçus de telle manière que les corps de base de deux module de commutation (1, 1') ne se chevauchent que dans la section de jonction (III) des corps de base (1a, 1a').

15. Système de commutateur à plusieurs voies (S) selon l'une des revendications 9 à 14, les corps de base (1a, 1a') étant conçus de sorte que les deux modules de commutation (1, 1') forment un sous-groupe à quatre voies (B) sensiblement carré, les module de commutation (1, 1') étant respectivement conçus ponctuellement symétriquement par rapport à un point de symétrie (P).

16. Système de commutateur à plusieurs voies (S) selon l'une des revendications 13 à 15, la première section (I) et / ou la deuxième section (II) du corps de base respectif (1a, 1a') accueillant les éléments de commutation (3a, 3a') associés au premier et / ou au deuxième élément d'excitation (1b, 1b').

17. Système de commutateur à plusieurs voies (S) selon l'une des revendications 13 à 16, le contour extérieur de la première section et de la deuxième section (I, II) sui8t sensiblement la projection des éléments d'excitation (1b, 1b') respectifs sur le corps de base (1a, 1a').

18. Système de commutateur à plusieurs voies (S) selon l'une des revendications 13 à 17, les corps de base (1a, 1a') étant conçus en tant que pattes d'assemblage dans (1i, 1i') dans la section de liaison (III).

19. Système de commutateur à plusieurs voies (S) selon l'une des revendications 13 à 18, les corps de base (1a, 1a') étant réalisés, dans la section de liaison (III), en matière de faible épaisseur.

20. Système de commutateur à plusieurs voies (S) selon l'une des revendications 9 à 19, les éléments de commutation (3a, 3a') sont les éléments de contact (3a, 3a') d'une nappe de commutation (3).

21. Système de commutateur à plusieurs voies (S) selon la revendication 20, les éléments de commutation (3a, 3a') étant reliés par engagement géométrique ou par adhésion de matière avec les extrémités libres des éléments d'excitation (1b, 1b') et / ou avec le corps de base (1a, 1a').

22. Système de commutateur à plusieurs voies (S) selon l'une des revendications 9 à 19, les éléments de commutation (3a, 3a') étant des commutateurs miniatures.

23. Système de commutateur à plusieurs voies (S) selon l'une des revendications 9 à 19, les éléments de commutation (3a, 3a') étant des ressorts de commutation.

24. Système de commutateur à plusieurs voies (S) selon l'une des revendications 9 à 23, les éléments d'excitation (1b, 1b') étant reliés d'une pièce au corps de base (1a, 1a') respectif par l'intermédiaire d'une articulation genre charnière.

25. Système de commutateur à plusieurs voies (S) selon l'une des revendications 9 à 23, les éléments d'excitation (1b, 1b') étant reliés d'une pièce au corps de base (1a, 1a') respectif par l'intermédiaire d'un axe.

26. Système de commutateur à plusieurs voies (S) selon la revendication 25, les éléments d'excitation (1b, 1b') étant agencés dans le corps de base (1a, 1a') respectif selon une technique de moulage par injection multi-composants de telle manière que les éléments d'excitation (1b, 1b') sont mobiles de manière rotative dans celui-ci après durcissement de la matière moulée par injection.

27. Système de commutateur à plusieurs voies (S) selon l'une des revendications 9 à 26, que, sur chaque corps de base (1a, 1a'), sont présents des éléments de butée (1j, 1j') qui, associés aux éléments d'excitation (1b, 1b'), montés sur celui-ci, sont agencés et conçus de telle manière que, lors de l'actionnement de l'un des éléments d'excitation (1b, 1b') l'autre éléments d'excitation (1b, 1b') se trouve pressé, par l'élément de commutation (3a, 3a') correspondant, contre l'élément de butée (1j, 1j') y associé,

28. Système de commutateur à plusieurs voies (S) selon l'une des revendications 9 à 27, l'élément d'actionnement (2) contenant un organe de commande intérieur (2a) qui est monté, mobile à la manière d'une articulation à la Cardan, par deux axes de rotation orientés perpendiculairement l'un par rapport à l'autre.

29. Système de commutateur à plusieurs voies (S) selon l'une des revendications 9 à 28, l'organe de commande intérieur (2a) est agencé dans un organe de commande extérieur (2b), selon une technique de moulage par injection multi-composants, de telle manière que l'organe de commande intérieur (2a) se trouve logé, mobile de manière rotative, dans l'organe de commande extérieur (2b), après durcissement de la matière moulée par injection

30. Système de commutateur à plusieurs voies (S) selon l'une des revendications 9 à 29, l'élément d'actionnement (2) étant logé, mobile de manière rotative, dans l'un des modules de commutation (1, 1').

31. Système de commutateur à plusieurs voies (S) selon la revendication 30, élément d'actionnement (2) est agencé dans le module de commutation (1, 1'), selon une technique de moulage par injection multi-composants, de telle manière que l'organe de commande (2a) se trouve logé, mobile de manière rotative, dans le module de commutation (1, 1'), après durcissement de la matière moulée par injection.

32. Système de commutateur à plusieurs voies (S) selon l'une des revendications 20 à 31, la nappe de commutation est pourvue d'éléments d'arrêt (3b) qui coopèrent avec des contre-éléments d'arrêt (1h') correspondants y associés de l'un des module de commutation (1, 1').

33. Système de commutateur à plusieurs voies (S) selon l'une des revendications 9 à 32, l'organe de commande intérieur (2a) étant pourvu d'un prolongement (2e) qui peut être conduit dans un espace libre entre les éléments d'excitation (1b, 1b')

34. Système de commutateur à plusieurs voies (S) selon la revendication 33, le prolongement (2e) pouvant être conduit dans un guidage à coulissement le long de voies de coulissement prédéterminées, orientées en forme de croix les unes par rapport aux autres.

35. Système de commutateur à plusieurs voies (S) selon la revendication 34, le prolongement (2e) étant monté, mobile dans la direction axiale et / ou de manière rotative, à l'organe de commande intérieur (2a), pour activer une fonction de poussoir et / ou de rotation.

36. Système de commutateur à plusieurs voies (S) selon la revendication 35, des transmetteurs de signaux étant prévus sur le prolongement (2e) pour la conversion du mouvement axial et / ou rotatif en signaux électriques et / ou optiques.

37. Système de commutateur à plusieurs voies (S) selon l'une des revendications 9 à 36, le circuit de commutation à plusieurs voies S comprenant des sources de lumière, en particulier des diodes électroluminescentes.

38. Système de commutateur à plusieurs voies (S) selon l'une des revendications 9 à 37, des éléments conducteurs optiques étant prévus sur le l'organe de commande intérieur (2a).

39. Système de commutateur à plusieurs voies (S) selon la revendication 38, l'organe de commande intérieur (2a) étant conçu en tant qu'élément conducteur optique.

40. Système de commutateur à plusieurs voies (S) selon l'une des revendications 9 à 39, l'élément d'actionnement (2) et les modules de commutation (1, 1') étant réalisés selon une technique de moulage par injection multi-composants dans le même outil de moulage par injection, l'élément d'actionnement et les éléments d'excitation étant logés, mobiles dans le système de commutateur, après durcissement.
